# EUROPÄISCHE PATENTSCHRIFT

(11) **EP 2 746 661 B1**
(45) Veröffentlichungstag und Bekanntmachung des Hinweises auf die Patenterteilung: **01.07.2020**
(21) Anmeldenummer: 13005633.6
(22) Anmeldetag: 04.12.2013
(51) Int. Cl.: F23G 5/14, F23G 5/16, F23G 5/30

(54) **Verbrennungsanlage**
Combustion facility
Installation de combustion

(30) Priorität: 21.12.2012 AT 13392012
(43) Veröffentlichungstag der Anmeldung: 25.06.2014
(73) Patentinhaber: Andritz AG, 8045 Graz (AT)
(72) Erfinder: Kaiser, Sebastian, A-1190 Wien (AT); Wojik, Axel, A-1140 Wien (AT); Encic, Heinz, A-2232 Deutsch-Wagam (AT); Glössl, Martin, A-8250 Vorau (AT)

(56) Entgegenhaltungen:
- EP-A1- 0 748 983
- EP-A1- 0 862 019
- EP-A2- 0 343 535
- BE-A3- 1 018 137
- DE-A1- 19 910 530
- US-A- 3 208 411
- US-A- 3 843 339
- US-A1- 2007 234 937

## Beschreibung

Die Erfindung betrifft eine Verbrennungsanlage zum Verbrennen von einem Hauptbrennstoff und Zusatzbrennstoffen mit einem ersten Zug, mit wenigstens einem Hauptbrenner zum Verbrennen eines Hauptbrennstoffs und mit einem Wirbelbett.

Die Erfindung betrifft weiters ein Verfahren zum Verbrennen von einem Hauptbrennstoff und Zusatzbrennstoffen, in einer Verbrennungsanlage zum Verbrennen von Zusatzbrennstoffen mit einem ersten Zug, mit wenigstens einem Hauptbrenner zum Verbrennen eines Hauptbrennstoffs und mit einem Wirbelbett.

Bei industriellen Standorten, in denen brennbare Abfallstoffe anfallen, hat es sich bewährt, Verbrennungskraftwerke zu errichten. So können Masse und Volumen der anfallenden Abfallstoffe zum Einen stark minimiert werden und zum Anderen kann der Standort seinen Energiebedarf zum Teil oder vollständig selbst decken. Dazu werden häufig Wirbelbettfeuerungen verwendet. Diese haben allerdings den Nachteil, dass aufgrund der hohen, innerhalb der Verbrennungsanlage herrschenden Temperaturen nicht alle anfallenden Stoffe verbrannt werden können. Viele Abfallstoffe, beispielsweise Konzentrate aus der Spanplatten-Produktion, Laugen aus der Papier- und Zellstoffherstellung, Abfälle aus der Bioethanolproduktion oder landwirtschaftliche Rückstände, bilden Aschen, die einen Schmelzpunkt haben, der unter der üblichen Verbrennungstemperatur einer solchen Anlage liegt. Werden diese Stoffe in herkömmlichen Anlagen verbrannt, können die beschriebenen Aschen bzw. deren Schmelzen mit dem Wirbelbett in Kontakt kommen. In der Folge kommt es zu Versinterungen des Bettmaterials, was schließlich die Fluidisierung im Wirbelbett stark beeinträchtigt, und auch zu übermäßigen Ablagerungen an den Wänden führt. Das Bettmaterial bedarf also kostspieliger Zusätze und muss häufig ausgetauscht werden und die Anlage bedarf häufiger Reinigungsarbeiten, was, insbesondere auch durch den Stillstand der Feuerung, weitere hohe Kosten verursacht. Es sind hier z.B. aus der EP 0 862 019 A1, EP 0 748 983 A1,
DE 199 10 530 A1 und US 3,208,411 Anlagen mit Rostfeuerung bekannt, bei denen eine Nachverbrennung der Gase stattfindet. Die US 3, 843, 339, BE1018137A3, US 2007/0234937A1 und EP343535A2 zeigen Anlagen mit Wirbelschichtkesseln. Aufgabe der Erfindung ist es daher ein Verfahren zum Verbrennen solcher Zusatzbrennstoffe zur Verfügung zu stellen, welches die oben genannten Nachteile vermeidet oder vermindert.

Gelöst wird diese Aufgabe durch eine Verbrennungsanlage der eingangs genannten Art, die dadurch gekennzeichnet ist, dass in einem vom Wirbelbett durch eine Leiteinrichtung wenigstens zum Teil separierten Bereich ein Zusatzbrenner zum Verbrennen von Zusatzbrennstoffen, deren Aschen einen Schmelzpunkt von unter 800°C haben, angeordnet ist.

Gelöst wird diese Aufgabe weiters durch ein Verfahren der eingangs genannten Art, welches dadurch gekennzeichnet ist, dass beim Verbrennen der Zusatzbrennstoffe mit einem Zusatzbrenner entstehende Aschen mit einer Leiteinrichtung in einen vom Hauptbrenner separierten Bereich geleitet werden und der Zusatzbrennstoff in einem Bereich der Verbrennungsanlage verbrannt wird, in dem beim Verbrennen des Hauptbrennstoffs entstandene Gase auf eine Temperatur unter 800°C, insbesondere unter 700°C, abgekühlt sind, wobei die Aschen einen Schmelzpunkt unter 800 °C haben.

Alle Brennstoffe, deren Verbrennung sich hinsichtlich der Ascheschmelzpunkte als unproblematisch erwiesen hat, beispielsweise Lignin, sind als Hauptbrennstoff denkbar. Zusatzbrennstoffe können beispielsweise Laugen aus der Zellstoff- oder Papierherstellung sein. Die beim Verbrennen dieser Zusatzbrennstoffe entstehenden Aschen können abhängig von der Zusammensetzung einen Schmelzpunkt von unter 800°C haben. Die Temperaturen in der Brennkammer im Bereich der Verbrennung liegen aber meistens über 800°C. Werden die Zusatzbrennstoffe, wie erfindungsgemäß vorgesehen, in einem separierten Bereich verbrannt, kann die Asche nicht mehr - oder nur stark vermindert - ins Wirbelbettgelangen.

Ein weiterer Vorteil einer solchen Anordnung liegt darin, dass durch ein Verbrennen der Zusatzbrennstoffe in einem wenigstens teilweise separierten Bereich, in dem Gase bereits wieder unter die kritische Temperatur, also den Ascheschmelzpunkt der Zusatzbrennstoffe, abgekühlt sind, vermieden wird, dass die Aschen der Zusatzbrennstoffe schmelzen und zu den oben angeführten negativen Effekten führen.

Laugen aus der Papier- und Zellstoffherstellung und Lignin als Zusatz- und Hauptbrennstoffe sind hierbei lediglich beispielhaft angeführt. Bei anderen Verbrennungen, bei denen die Zusatzbrennstoffe einen signifikant niedrigeren Ascheschmelzpunkt haben als die Hauptbrennstoffe, kann die Erfindung gleichermaßen zum Einsatz kommen.

Gemäß einer bevorzugten Ausführungsform ist der Zusatzbrenner im ersten Zug angeordnet und die Leiteinrichtung eine Blende. Es wird also konstruktiv ein separierter Raum geschaffen, wobei die Blende vorzugsweise unterhalb des Brenners angeordnet ist, so dass möglicherweise herunterfallende, gegebenenfalls geschmolzene Aschen des Zusatzbrennstoffes durch die Blende aufgefangen werden. Der separierte Bereich kann dabei einen eigenen Zugang aufweisen, durch welchen aufgefangene Aschen der Zusatzbrennstoffe abgetragen werden können.

Gemäß einer alternativen ganz, besonders bevorzugten Ausführungsform ist der Zusatzbrenner in einem zweiten Zug angeordnet und die Leiteinrichtung eine Trennwand zwischen erstem und zweitem Zug. So sind gegenüber der üblichen Bauweise solcher Verbrennungsanlagen nur wenige Änderungen nötig, um die Möglichkeit zu schaffen Zusatzbrennstoffe in der selben Anlagen wie die Hauptbrennstoffe zu verbrennen, ohne dabei die beschrieben negativen Effekte auf die Effizienz oder die beschriebene Erhöhung der Betriebskosten durch erhöhten Servicebedarf der Anlage zu haben.

Gemäß einer bevorzugten Durchführungsform des Verfahrens werden die Gase vom Wirbelbett durch einen ersten Zug geführt und das Verbrennen der Zusatzbrennstoffe erfolgt ausschließlich in einem zweiten Zug. Die entstehende Strömung, die vom Wirbelbett weg und hin zum Ort der Verbrennung der Zusatzbrennstoffe führt, hilft zusätzlich zur räumlichen Trennung zu verhindern, dass beim Verbrennen der Zusatzbrennstoffe entstehende Aschen zum Wirbelbett gelangen und dort zu den beschriebenen negativen Effekten führen.
Gemäß einer alternativen oder zusätzlichen Durchführungsform des Verfahrens werden Gase aus der Verbrennung des Hauptbrennstoffs und/oder des Zusatzbrennstoffs ins Wirbelbett zurück geführt. Dadurch sinkt die bei der Verbrennung entstehende Temperatur und es ist ein geringer zeitlicher und/oder räumlicher Abstand notwendig, um das Abkühlen auf die gewünschte unkritische Temperatur zu erreichen.

Weitere bevorzugte und vorteilhafte Aus- und Durchführungsformen der Erfindung sind Gegenstand der übrigen Unteransprüche.

Die Erfindung wird in der Folge unter Bezugnahme auf die Zeichnungen weiter erläutert. In diesen zeigen in stark schematisierter Darstellung:
- Fig. 1: eine erste Ausführungsform einer erfindungsgemäßen Verbrennungsanlage und
- Fig. 2: eine zweite Ausführungsform einer erfindungsgemäßen Verbrennungsanlage.

Die dargestellten Anlagen sind abgesehen von den erfindungsgemäßen Änderungen wie im Stand der Technik üblich ausgeführt. Es wird daher nur allgemein erwähnt, dass die Anlage ab- und zuführende Leitungen, Wärmetauscher sowie Asche und Abgas behandelnde Einrichtungen aufweist.

Die Fig. 1 zeigt eine Verbrennungsanlage 1 mit einem ersten Zug 2, einem zweiten Zug 3 und einem dritten Zug 4. Dabei befindet sich am unteren Ende des ersten Zugs 2 ein Wirbelbett 5. Direkt über dem Wirbelbett 5 ist ein erster Brenner 6 zum Verbrennen des Hauptbrennstoffs angeordnet. Eine vom Wirbelbett 5 und vom ersten Brenner 6 weg führende Gasströmung ist mit einem Pfeil 7 dargestellt. Das Gas kühlt auf dem Weg in den zweiten Zug 3 ab, in welchem sich ein Zusatzbrenner 8 befindet. Im zweiten Zug 3 ist die Temperatur bereits abgesunken, sodass ein Schmelzen der Asche 10 jener Zusatzstoffe, die mit dem Zusatzbrenner 8 verbrannt werden und einen geringeren Ascheschmelzpunkt haben, verringert oder vermieden wird. Selbst wenn jedoch Asche schmilzt, fällt sie- nicht auf das Wirbelbett 5. Asche und Abgase werden mit der Gasströmung 7 über den dritten Zug 4 zu einem Abzug 9 transportiert, wo sie weiter behandelt werden. Als Leiteinrichtung fungiert in diesem Fall die Trennwand 12 zwischen dem ersten Zug 2 und dem zweiten Zug 3. Aschepartikel 10, welche zu schwer sind, um von der Strömung abtransportiert zu werden, sammeln sich im Übergangsbereich zwischen dem zweiten Zug 3 und dem dritten Zug 4. Vorteilhafterweise kann an dieser Stelle ein Zugang (nicht dargestellt) zum Abtragen der Asche 10 vorgesehen sein.

Die Fig. 2 zeigt eine zweite Ausführungsform einer erfindungsgemäßen Verbrennungsanlage. Bei dieser ist der zweite Brenner 8 noch im ersten Zug 2 angeordnet. Der unerwünschte Kontakt zwischen dem Wirbelbett 5 und Aschepartikeln 10, welche zu schwer sind, um von der Strömung abtransportiert zu werden, werden in diesem Fall durch eine Blende 11 abgehalten. Auch hier kann ein Zugang zum Abtragen der Aschepartikel 10 vorgesehen sein.

Zusammenfassend kann ein Ausführungsbeispiel der Erfindung wie folgt beschrieben werden:
Bei einer Verbrennungsanlage 1 zum Verbrennen von Zusatzbrennstoffen mit einem ersten Zug 2, mit wenigstens einem Hauptbrenner 6 zum Verbrennen eines Hauptbrennstoffs und mit einem Wirbelbett 5, werden beim Verbrennen der Zusatzbrennstoffe mit einem Zusatzbrenner 8 entstehende Aschen mit einer Leiteinrichtung 11, 12 in einen vom Hauptbrenner 6 separierten Bereich geleitet.

## Patentansprüche

1. Verbrennungsanlage (1) zum Verbrennen von einem Hauptbrennstoff und Zusatzbrennstoffen mit einem ersten Zug (2), mit wenigstens einem Hauptbrenner (6) zum Verbrennen des Hauptbrennstoffs und mit einem Wirbelbett (5), **dadurch gekennzeichnet, dass** in einem vom Wirbelbett (5) durch eine Leiteinrichtung (11, 12) wenigstens zum Teil separierten Bereich ein Zusatzbrenner (8 ) zum Verbrennen von Zusatzbrennstoffen, deren Aschen einen Schmelzpunkt von unter 800 °C haben, angeordnet ist.

2. Verbrennungsanlage (1) nach Anspruch 1, **dadurch gekennzeichnet, dass** der Zusatzbrenner (8) im ersten Zug (2) angeordnet ist und die Leiteinrichtung (11, 12) eine Blende (11) ist.

3. Verbrennungsanlage (1) nach Anspruch 1, **dadurch gekennzeichnet, dass** der Zusatzbrenner (8) in einem zweiten Zug (3) angeordnet ist, und die Leiteinrichtung (11, 12) eine Trennwand (12) zwischen erstem und zweitem Zug (2, 3) ist.

4. Verfahren zum Verbrennen von einem Hauptbrennstoff und Zusatzbrennstoffen, in einer Verbrennungsanlage (1) zum Verbrennen von Zusatzbrennstoffen mit einem ersten Zug (2), mit wenigstens einem Hauptbrenner (6) zum Verbrennen des Hauptbrennstoffs und mit einem Wirbelbett (5), **dadurch gekennzeichnet, dass** beim Verbrennen der Zusatzbrennstoffe mit einem Zusatzbrenner (8) entstehende Aschen mit einer Leiteinrichtung (11, 12) in einen vom Hauptbrenner (6) separierten Bereich geleitet werden und der Zusatzbrennstoff in einem Bereich der Verbrennungsanlage (1) verbrannt wird, in dem beim Verbrennen des Hauptbrennstoffs entstandene Gase auf eine Temperatur unter 800°C, insbesondere unter 700°C, abgekühlt sind, wobei die Aschen einen Schmelzpunkt von unter 800 °C haben.

5. Verfahren nach Anspruch 4, **dadurch gekennzeichnet, dass** die Gase vom Wirbelbett (5) in einen ersten Zug (2) geleitet werden und dass das Verbrennen der Zusatzbrennstoffe in einem zweiten Zug (3) erfolgt.

6. Verfahren nach einem der Ansprüche 4 bis 5, **dadurch gekennzeichnet, dass** Gase aus der Verbrennung des Hauptbrennstoffs und/oder des Zusatzbrennstoffs ins Wirbelbett (5) zurückgeführt werden.

7. Verfahren nach einem der Ansprüche 4 bis 6, **dadurch gekennzeichnet, dass** das Verbrennen unterstöchiometrisch erfolgt.

8. Verfahren nach einem der Ansprüche 4 bis 7, **dadurch gekennzeichnet, dass** der Zusatzbrennstoff in staubförmiger oder flüssiger Form der Verbrennung zugeführt wird.

## Claims

1. Combustion system (1) for combustion of a main fuel and auxiliary fuels with a first pass (2), comprising at least one main burner (6) to burn the main fuel and with a fluidized bed (5), **characterised in that** an auxiliary burner (8) to burn auxiliary fuels from which the ash has a melting point of less than 800°C is arranged in an area that is at least partly separated from the fluidized bed (5) by a guide (11, 12).

2. Combustion system (1) according to claim 1, **characterised in that** the auxiliary burner (8) is disposed in the first pass (2) and the guide (11, 12) is a baffle (11)

3. Combustion system (1) according to claim 1, **characterised in that** the auxiliary burner (8) is disposed in a second pass (3) and the guide (11,12) is a partition wall (12) between the first and second pass (2, 3).

4. Method for combustion of a main fuel and auxiliary fuels in a system (1) for combustion of auxiliary fuels with a first pass (2), which has at least one main burner (6) to burn the main fuel and with a fluidized bed (5), **characterised in that** the ash produced when the auxiliary fuel is burned in an auxiliary burner (8) is directed with a guide (11, 12) into an area of the combustion system (1) that is separated from the main burner (6) and the auxiliary fuel is burned in an area of the combustion system (1) where gases that form when the main fuel is burned are cooled to a temperature below 800 °C, especially under 700 °C, where the ash has a melting point below 800 °C.

5. Method according to claim 4, **characterised in that** the gases from the fluidized bed (5) are directed to a first pass (2) and the auxiliary fuels are burned in a second pass (3).

6. Method according to one of claims 4 to 5, **characterised in that** the gases from combustion of the main fuel and/or the auxiliary fuel are returned to the fluidized bed (5).

7. Method according to one of Claims 4 to 6, **characterised in that** combustion is sub-stoichiometric.

8. Method according to one of claims 4 to 7, **characterised in that** the auxiliary fuel is fed to combustion in powdered or liquid form.

## Revendications

1. Système de combustion (1) pour la combustion d'un combustible principal et de combustibles auxiliaires doté d'un premier passage (2), comprenant au moins un brûleur principal (6) pour brûler le combustible principal et doté d'un lit fluidisé (5), **caractérisé en ce qu'**un brûleur auxiliaire (8) servant à brûler les combustibles supplémentaires dont les cendres présentent un point de fusion inférieure à 800°C, est disposé dans une zone qui est au moins en partie séparée du lit fluidisé (5) par un guide (11, 12).

2. Système de combustion (1) selon la revendication 1, **caractérisé en ce que** le brûleur auxiliaire (8) est disposé dans le premier passage (2) et le guide (11, 12) est un déflecteur (11) .

3. Système de combustion (1) selon la revendication 1, **caractérisé en ce que** le brûleur auxiliaire (8) est disposé dans un second passage (3) et le guide (11, 12) est une paroi de séparation (12) entre le premier et le second passage (2, 3).

4. Procédé de combustion d'un combustible principal et de combustibles auxiliaires dans un système de combustion (1) pour brûler les combustibles supplémentaires, doté d'un premier passage (2), qui présente au moins un brûleur principal (6) pour brûler le combustible principal et doté d'un lit fluidisé (5), **caractérisé en ce que** les cendres produites, lorsque le combustible auxiliaire est brûlé dans un brûleur auxiliaire (8), sont dirigées à l'aide d'un guide (11, 12) dans une zone qui est séparée du brûleur principal (6) et le combustible auxiliaire est brûlé dans une zone du système de combustion (1) où les gaz qui se forment lorsque le combustible principal est brûlé, sont refroidis à une température inférieure à 800 °C, en particulier inférieure à 700 °C, les cendres présentant un point de fusion inférieur à 800 °C.

5. Procédé selon la revendication 4, **caractérisé en ce que** les gaz provenant du lit fluidisé (5) sont dirigés dans un premier passage (2) et les combustibles auxiliaires sont brûlés dans un second passage (3).

6. Procédé selon l'une quelconque des revendications 4 à 5, **caractérisé en ce que** les gaz provenant de la combustion du combustible principal et/ou du combustible auxiliaire sont renvoyés vers le lit fluidisé (5).

7. Procédé selon l'une quelconque des revendications 4 à 6, **caractérisé en ce que** la combustion est sous-stœchiométrique.

8. Procédé selon l'une quelconque des revendications 4 à 7, **caractérisé en ce que** le combustible auxiliaire alimente la combustion sous forme pulvérulente ou liquide.
